# EUROPÄISCHE PATENTSCHRIFT

(11) **EP 1 155 999 B1**
(45) Veröffentlichungstag und Bekanntmachung des Hinweises auf die Patenterteilung: **19.01.2005**
(21) Anmeldenummer: 01110016.1
(22) Anmeldetag: 26.04.2001
(51) Int. Cl.: B65H 31/32

(54) **Vorrichtung zum automatischen Stapelwechsel**
Device for automatically changing piles
Dispositif pour le changement automatique de piles

(30) Priorität: 15.05.2000 DE 10023914
(43) Veröffentlichungstag der Anmeldung: 21.11.2001
(73) Patentinhaber: MAN Roland Druckmaschinen AG, 63075 Offenbach (DE)
(72) Erfinder: Subtil, Harald, DE/63110 Rodgau (DE); Stock, Werner, 63110 Rodgau (DE)
(74) Vertreter: Stahl, Dietmar

(56) Entgegenhaltungen:
- EP-A- 0 953 528
- EP-A- 1 081 072
- DE-A- 4 203 500
- DE-B- 1 095 297
- DE-C- 4 421 487
- DE-C- 19 941 918
- US-A- 3 975 011

## Beschreibung

Die Erfindung betrifft eine Vorrichtung für den automatischen Stapelwechsel nach dem Oberbegriff des Patentanspruchs 1.

In bogenverarbeitenden Maschinen ist es erwünscht, zur Steigerung des Durchsatzes Bogenstapel unterbrechungsfrei zuzuführen, so daß der Produktionsablauf beim Stapelwechsel nicht gestört wird. Dazu kann in einem Bogenanleger einer bogenverarbeitenden Maschine eine Non-Stop-Einrichtung vorgesehen sein. Die Non-Stop-Einrichtung dient dazu, einen bereits weitgehend abgearbeiteten Bogenstapel vor der Zufuhr eines neuen Bogenstapels zu unterfangen und für die weitere Verarbeitung zu halten und anzuheben. Der dabei anfallende Stapelrest wird mittels der Non-Stop-Einrichtung kontinuierlich zur Vereinzelung der Bogen angehoben. Während dessen wird ein neuer Bogenstapel unterhalb des Stapelrestes in den Bogenanleger eingefahren und über einen bestimmten Ablauf mit dem Stapelrest vereinigt. Hierbei werden in der Non-Stop-Einrichtung beispielsweise rechenartige Vorrichtungen eingesetzt, um den Stapelrest zu tragen. Bei dem Stapelwechselvorgang wird der Rechen zunächst in den Bereich unter den Stapelrest eingefahren und später bei Zufuhr des neuen Bogenstapels zwischen Stapelrest und neuem Bogenstapel wieder herausgezogen. Die Positionierung des Rechens ist hierbei zu überwachen, damit der Stapelrest jeweils vollständig unterfangen ist und der neue Bogenstapel nach der Vereinigung einwandfrei weiter transportiert werden kann.

Es ist bekannt, an Non-Stop-Einrichtungen Sensoren einzusetzen, mittels derer ein Stapelrechen in seiner Position in Beziehung auf den Bogenstapel erfaßt werden kann. Beispielsweise zeigt die DE 10 95 297 B einen Bogenanleger mit mehreren Stapelhubwerken. Der Bogenanleger ist mit einer Non-Stop-Vorrichtung in Form eines Stapelrechens versehen. Die Bewegung des Stapelrechens in den Bogenanleger hinein und aus dem Bogenanleger heraus wird über elektrische Schalter gesteuert. Solche Vorrichtungen sind nicht anwendbar für Non-Stop-Einrichtungen mit Einzelstab-Betrieb. Eine im Bogenanleger angeordnete Schaltschiene dient der Auflage der vorderen Enden des Stapelrechens.

Aus der EP 0 953 528 A1 ist eine Vorrichtung zum automatischen Stapelwechsel bekannt. Sie weist ebenfalls eine vordere Schaltschiene im Stapelbereich auf, auf die die vorderen Enden von unabhängig voneinander antreibbaren Tragstäben einer Non-Stop-Einrichtung im in den Stapelbereich ausgefahrenen Zustand auflegbar sind. Ausserdem weist sie eine hintere, in Längsrichtung mit den Tragstäben bewegbare Auflageschiene zur Anlage der Tragstäbe an der vom Stapel abgewandten Seite der Non-Stop-Einrichtung auf.

Weiterhin ist aus der DE 42 03 500 A1 ein Bogenanleger mit einem Stapeltisch bekannt. Dieser Bogenanleger weist eine vordere Trageschiene im Stapelbereich auf, auf die die vorderen Enden von versetzt zueinander bewegbaren Spiessen eines Hilfsstapeltisches im in den Stapelbereich ausgefahrenen Zustand auflegbar sind. Die Trageschiene ist als Kontaktschiene ausgebildet, von der elektrische Signale einer Steuerung zuleitbar sind.

Aus der EP 1 081 072 A2 ist schließlich noch eine Vorrichtung zum automatischen Stapelwechsel an einem Bogenanleger bekannt. Diese Vorrichtung ist innerhalb einer Non-Stop-Einrichtung mit einzeln angetriebenen Tragstäben versehen. Weiterhin weist diese Vorrichtung eine Tastschiene auf, mittels derer eine vertikale Verlagerung der genannten Tragstäbe gegenüber der Non-Stop-Einrichtung erfassbar ist. Auf diese Weise kann mit Hilfe einer Schaltungsvorrichtung verhindert werden, dass die Tragstäbe bei vertikaler Verlagerung während eines Stapelwechselvorganges zwischen den Stapelteilen verklemmt werden.

Ziel der Erfindung ist es, eine Vorrichtung zu schaffen, die die Überwachung des Bewegungszustandes von einzeln angetriebenen Tragstäben in einer Non-Stop-Einrichtung erlaubt.

Aufgabe der Erfindung ist es, eine Vorrichtung nach dem Oberbegriff des Patentanspruchs 1 so zu gestalten, daß die Positionierung jedes einzelnen Tragstabes erfaßbar ist.

Die Lösung der Aufgabe gestaltet sich nach den Merkmalen des Patentanspruchs 1. Hierbei ist von besonderer Bedeutung, daß die Tragstäbe im Bereich ihres vorderen Endes mit einer Tastschiene versehen sind, die sie durchgreifen, mittels deren Lage aber die Position der Tragstäbe in verschiedenen Richtungen erfaßbar ist. Dazu sind an der Tastschiene Sensoren angebracht, die die Lage der Tastschiene für verschiedene Betriebszustände erfaßt. Insbesondere durch eine Anfederung der Schiene kann auch ein Ausheben jedes einzelnen Tragstabes abgetastet werden.

Die Erfindung wird im folgenden anhand von zeichnerischen Darstellungen im einzelnen erläutert.

Dabei zeigen:
- Fig. 1: eine Übersicht über einen Bogenanleger mit Non-Stop-Einrichtung,
- Fig. 2: einen Querschnitt durch eine Tastschiene,
- Fig. 3: eine Draufsicht auf die Tastschiene mit nicht eingeschobenen Tragstäben und
- Fig. 4: eine Draufsicht auf die Tastschiene mit einer Position eingeschobener Tragstäbe.

In Figur 1 ist in Verbindung mit einer bogenverarbeitenden Maschine 1 ein Bogenanleger 2 dargestellt. An dem Bogenanleger 2 ist eine Non-Stop-Einrichtung 3 so angebracht, daß sie in den Bogenanleger 2 an Hubschienen 8 integriert ist. Die Hubschienen 8 sind an der Stirnseite des Bogenanlegers 2 von der bogenverarbeitenden Maschine 1 abgewandt angeordnet. Die Non-Stop-Einrichtung 3 kann mittels eines Hubwerkes 5 an den Hubschienen 8 auf- und abbewegt werden. Im Bogenanleger 2 wird ein Bogenstapel S verarbeitet. Zur Verarbeitung wird mittels einer Vereinzelungseinrichtung 4 von der Oberseite des Bogenstapels S ein Schuppenstrom von Bogen erzeugt wird. Der Schuppenstrom von Bogen wird über einen sogenannten Bändertisch 20 der bogenverarbeitenden Maschine 1 zugeführt.
Die in den Bogenanleger 2 integrierte Non-Stop-Einrichtung 3 weist einen Rahmen 6 auf, in dem Tragstäbe 7 längsverschiebbar geführt sind. Die Tragstäbe 7 sind beispielsweise als einzeln angetriebene Tragstäbe 7 ausgeführt. Sie sind aus einer hinteren Position in eine vordere Position bewegbar. Die hintere Position ist diejenige, in der die Tragstäbe 7 sich außerhalb des Stapelbereiches des Bogenanlegers 2 befinden. Die vordere Position ist diejenige, in der die Tragstäbe 7 sich innerhalb des Stapelbereiches des Bogenanlegers 2 befinden. Bei der Stellung in der hinteren Position liegen die Tragstäbe 7 auf einer hinteren Auflageschiene 30 auf. Bei der Stellung in der vorderen Position durchgreifen die Tragstäbe 7 eine Tastschiene 30.

In Figur 2 ist die Anordnung dieser Tastschiene 30 näher dargestellt. Hierbei ist die Tastschiene 30 in dem Rahmen 6 derart angeordnet, daß sie gleitend in ihrer Längsausdehnung verschieblich geführt wird. Die Tastschiene 30 weist dabei eine in der Horizontalen quer zu Bewegungsrichtung der Tragstäbe 7 gerichtete Bewegungskomponente auf. Die diese Bewegungskomponente der Tastschiene 30 ist weiterhin rückstellbar gegenüber dem Rahmen 6 zugeordnet.
Weiterhin kann die Tastschiene 30 mit einer in ihrer gleitenden Führung querverschieblich, d.h. in vertikaler Richtung normal zu ihrer Längsausdehnung gerichteten Bewegungskomponente versehen sein. Auch in dieser Funktionalität ist eine Rückstellwirkung vorgesehen.
In Richtung der Bewegung der Tragstäbe 7 ist die Tastschiene 30 festgelegt.
Der Tragstab 7 bzw. die Tragstäbe 7 sind im Zusammenhang ihrer Antriebkonfiguration in einer Führung 9, die auf dem Rahmen 6 befestigt ist, längsverschieblich gehaltert. Ein Antrieb für den Tragstab 7 ist hier nicht näher dargestellt.

Die Tastschiene 30 ist vom Funktionsprinzip wie folgt aufgebaut:
Die Tastschiene 30 weist zunächst eine Kammleiste 31 auf, an dessen unterer Kante Tastausnehmungen 32 vorgesehen sind, derart dass sie kammartig ausgebildet ist. Die Kammleiste 31 übergreift in ihrer Längsausdehnung die gesamte Breite der Non-Stop-Einrichtung 3 und damit alle Tragstäbe 7.
Die Kammleiste 31 ist in einer Gleitführung 10, 11 gehaltert, so daß sie sich in ihrer Längsausdehnung und gegebenenfalls begrenzt auch in vertikaler Richtung bewegen kann. Die Beweglichkeit in vertikaler Richtung innerhalb der Gleitführung 10, 11 kann mittels eines unteren Sensors in Bezug auf die Auflage der Kammleiste auf des unteren Auflageteils 10 der Gleitführung 10, 11 überwacht werden. In Bewegungsrichtung der Tragstäbe 7 ist eine hier nicht dargestellte Halterung vorgesehen, die die Bewegungsmöglichkeiten der Kammleiste 31 in der Ebene senkrecht zu den Tragstäben 7 sicherstellt.
Die vorgenannten Tastausnehmungen 32 sind jedem Tragstab 7 der Non-Stop-Einrichtung 3 jeweils einzeln zugeordnet. Die Tragstäbe 7, von denen hier nur einer gezeigt ist, weisen an ihrem vorderen Ende jeweils eine seitliche Funktionsschräge 40 und eine obere Funktionsschräge 41 auf. Beim Vorschieben eines Tragstabes 7 in Richtung der Kammleiste 31 ist so ein sicheres Einfädeln in die Tastausnehmungen 32 mit kontinuierlicher Bewegung ohne Hemmung an einer Kante möglich. Dazu kann auch die entsprechende Kante der Tastausnehmung 32 mit einer vergleichbaren Schräge versehen werden.

In Figur 3 ist die gesamte Anordnung in ihrer Grundposition von der Oberseite aus dargestellt. Hierbei ist erkennbar, daß die Kammleiste 31 gleitend querverschiebbar zum Rahmen 6 angeordnet ist. Weiterhin ist gezeigt, daß eine am Rahmen 6 befestigte Feder 33 mit der Kammleiste 31 verbunden ist. Unter der Wirkung der Feder 33 wird die Kammleiste in der Grundstellung gegen einen Anschlag 34 angelegt. Die Tragstäbe 7 liegen alle in ihrer hinteren Ausgangsposition. Weiterhin kann am Rahmen 6 ein seitlicher Sensor für die Kammleiste 31 angeordnet sein, mittels dessen die Anlage der Kammleiste 31 am Anschlag 34 erfassbar ist.
In Figur 3 ist weiterhin die Zuordnung der seitlichen Funktionsschräge 40 am vorderen Ende der Tragstäbe 7 erkennbar. Diese Funktionsschrägen 40 sind auf je eine Seitenkante der Tastausnehmungen 32 gerichtet.

In Figur 4 ist die in die Kammleiste 31 eingeschobene Position der Tragstäbe 7 gezeigt. Wenn die Kammleiste 31 mittels der Tragstäbe 7 zurückgeschoben wird kann mittels des genannten seitlichen Sensors die Bewegung an der Kammleiste 31 in Bezug auf den Anschlag 34 erkannt werden. Damit ist der Beginn der Einschubbewegung der Tragstäbe 7 identifizierbar. Die Kammleiste 31 ist nun von dem Anschlag 34 abgehoben und nach rechts verschoben worden. Die Feder 33 wird dabei gespannt.
Die Lage des Einschubweges der Tragstäbe 7 in Bezug auf die gesamte Non-Stop-Einrichtung kann unabhängig davon ggf. an den Antrieben der Tragstäbe 7 selbst über zugeordnete Wegmesssysteme überwacht werden.

Mit den beschriebenen Vorrichtungen lassen sich die Positionen der Tragstäbe 7 sowohl in der eingeschobenen als auch in der aus dem Stapelbereich gezogenen Position überwachen. Die Ausführung ist sehr einfach.

Der Ablauf der Bewegungen der Tragstäbe 7 läßt sich mit Hilfe des seitlichen Sensors und des unteren Sensors wie folgt überwachen:

In Normalposition sind die Tragstäbe 7 in ausgezogener Position hinter dem Stapelbereich im Rahmen 6 angeordnet und liegen dabei in der Führungsschiene 9 auf. Die Grundposition wird mittels der in Grundstellung befindlichen Kammleiste über den seitlichen Sensor erfasst. Damit kann auf einfache Weise sichergestellt werden, daß die Non-Stop-Einrichtung 3 nur dann bewegt werden kann, wenn keiner der Tragstäbe 7 die Vorderkante überragt, was zu Schäden an den beteiligten Einrichtungen (Bogenanleger) führen könnte.
Die Tragstäbe 7 können nun in einer entsprechenden Position der Non-Stop-Einrichtung alle gleichzeitig mittels einzelner Antriebe in den Stapelbereich eingefahren werden. Zunächst ist die Tastschiene 30 im Ausgangszustand, wobei die Kammleiste 31 vom seitlichen Sensor als an dem Anschlag34 anliegend erkannt wird. Der Beginn des Einschubes der Tragstäbe 7 wird mittels des seitlichen Sensors erfaßt, da die Kammleiste 31 mittels wenigstens einer Funktionsschräge 40 verschoben wird. Damit ist sichergestellt, daß der Beginn der Bewegung sicher identifiziert wird, unabhängig von den Antriebsbedingungen an den Tragstäben 7. Es sind dazu auch keine weiteren separaten Anschläge oder sonstigen Mittel erforderlich.
Weiterhin wird die Kammleiste 31 auch mittels der oberen Funktionsschrägen 41 der Tragstäbe 7 im Bereich der Oberkante der Tastausnehmungen 32 berührt. Damit wird auch die vertikale Lage der Tragstäbe 7 mittels der Kammleiste 31 in Bezug auf den Rahmen 6 mittels der unteren Sensoren erfassbar.

Beim Ziehen der Tragstäbe 7 zum Vereinigen von Reststapel und neuem Bogenstapel S kann mittels der beschriebenen Non-Stop-Einrichtung 3 zunächst nur ein Teil der Tragstäbe 7 zurückgefahren werden. Dies hat noch keinen Einfluss auf die Tastschiene 30 bezüglich der seitlichen Bewegung der Kammleiste 31, da immer noch Tragstäbe 7 die Tastausnehmungen 32 durchgreifen.
Zu Beginn der Ziehbewegung ist allerdings die Lage der Tragstäbe 7 gegenüber dem Rahmen in vertikaler Richtung zu erfassen, da beim Vereinigungsvorgang der neue Bogenstapel S von unten gegen die Tragstäbe 7, die den Reststapel tragen, angestellt wird. Zur Sicherung gegen eine Überlastung der Tragstäbe 7 kann ein Ausheben der Tragstäbe 7 mittels des angehobenen Stapels 1 gegenüber dem Rahmen 6 erkannt und durch entsprechende steuerungstechnische Maßnahmen begrenzt oder wieder aufgehoben werden. Beim Ausheben wird die Kammleiste 31 mittels der Tragstäbe 7 angehoben. Dies wird von dem unteren Sensor erkannt und an die Steuerung gemeldet. Damit kann gegengesteuert und im ablauftechnisch richtigen Moment das Ziehen der Tragstäbe 7 eingeleitet werden.

Im weiteren Ablauf werden nun erst die weiteren Tragstäbe 7, vorzugsweise zeitlich versetzt, z.B. symmetrisch von der Mitte aus nach außen und ggf. in zwei Höhenstufen getrennt voneinander, aus dem Stapelbereich gezogen und jeweils bis in ihre Endlage außerhalb des Stapelbereiches gefahren. Diese Endlage jedes Tragstabes 7 kann wiederum mittels einer weiteren Sensoranordnung erfaßt werden, die hier nicht näher darzustellen ist. Wird allerdings der letzte Tragstab 7 in seine hintere Endlage gefahren und verlässt dabei die entsprechende Tastausnehmung 32 der Kammleiste 31 so wird diese unter der Wirkung der Feder 33 gegen den Anschlag 34 gezogen. Diese neue Position wird von dem seitlichen Sensor erfasst. Damit ist quittiert, dass alle Tragstäbe 7 ordnungsgemäß aus dem Stapelbereich gezogen wurden. Erst dann können weiter Vorgänge, z.B. Hubbewegungen der Non-Stop-Einrichtung 3 eingeleitet werden. Damit wird über ganz einfache Mittel eine gemeinsame Erfassung einer Endlage ermöglicht, obwohl die Tragstäbe 7 alle einzeln angetrieben sind.

Die Ausführung der einzelnen Merkmale der Erfindung ist nicht auf die konkret genannten Ausführungsbeispiele beschränkt, sondern erfasst auch weitere Lösungsmöglichkeiten sinngemäß. So kann die Tastschiene 30 den Tragstäben 7 auch von unten oder diese umgreifend zugeordnet werden. Auf diese Weise können die Tragstäbe 7 in jeder Arbeitsposition von der Vorderseite her abgedeckt werden. Dies stellt eine Sicherung gegen Eingriff in den Bewegungsbereich dar. Weiterhin kann nur ein einziger Tragstab 7 mit einer seitlichen Funktionsschräge 41 versehen werden, so dass über eine kombinierte Abfrage nur dieses einzelnen Tragstabes 7 die Funktionalität überwacht werden kann.
Weiterhin kann die steuerungstechnische Absicherung vorsehen, dass bei einer ungewollten Bewegung eines Tragstabes 7 in Einschubrichtung, d.h. bei Inbetriebsetzen eines Stabantriebes in einer dafür nicht vorgesehenen Position der Non-Stop-Einrichtung, mittels der Abfrage über die Kammleiste 31 die gesamte Einrichtung stillsetzbar ist.

### Bezugszeichenverzeichnis:

- bogenverarbeitende Maschine: 1
- Bogenanleger: 2
- Non-Stop-Einrichtung: 3
- Vereinzelungseinrichtung: 4
- Hubwerk: 5
- Bogenstapel: S
- Rahmen: 6
- Tragstab: 7
- Hubschiene: 8
- Gleitführung: 10
- untere Gleitführung: 11
- Bändertisch: 20
- Tastschiene: 30
- Kammleiste: 31
- Tastausnehmung: 32
- Feder: 33
- Anschlag: 34
- seitliche Funktionsschräge: 40
- obere Funktionsschräge: 41

## Patentansprüche

1. Vorrichtung zum automatischen Stapelwechsel an einer bogenverarbeitenden Maschine (1) mit einem Bogenanleger (2) und einer Non-Stop-Einrichtung (3), wobei die Non-Stop-Einrichtung (3) Tragstäbe (7) zum zeitweiligen Tragen eines von einem Bogenstapel (S) verbliebenen Reststapels aufweisen, während der Reststapel mittels einer Vereinzelungseinrichtung (4) kontinuierlich abgearbeitet wird, dass die Tragstäbe (7) zum Stapelwechsel in der Non-Stop-Einrichtung (3) unabhängig voneinander antreibbar sind und gemeinsam in den Stapelbereich des Bogenanlegers (2) hineinbewegbar und versetzt zueinander wieder von dort herausbewegbar sind, wobei die Tragstäbe (7) in Führungsmitteln gehaltert sind, dass Steuerungsmittel zur Überwachung der Einschubbewegung und/oder der Entnahmebewegung der Tragstäbe (7) vorgesehen sind, dass den Tragstäben (7) an einem Rahmen (6) der Non-Stop-Einrichtung (3) im Bereich des vorderen Endes der Tragstäbe (7) eine gemeinsame Tastschiene (30) zugeordnet ist, an die die Tragstäbe (7) wenigstens während der Einschubbewegung in Richtung des Stapelbereiches bzw. in der in den Stapelbereich eingeschobenen Position anlegbar sind, dass die Tastschiene (30) quer zur Ausrichtung der Tragstäbe (7) ausgerichtet, sowie alle Tragstäbe (7) übergreifend in dem Rahmen (6) der Non-Stop-Einrichtung (3) angeordnet ist, und dass wenigstens ein Sensor zur Erfassung der Position des Tastschiene (30) relativ zu der Non-Stop-Einrichtung (3) vorgesehen ist,
**dadurch gekennzeichnet,**
**dass** die Tastschiene (30) quer zur Bewegungsrichtung der Tragstäbe (7) entsprechend der Einschub- und Entnahmebewegung der Tragstäbe (7) in sowohl horizontaler als auch vertikaler Richtung verschiebbar ist.

2. Vorrichtung nach Anspruch 1,
**dadurch gekennzeichnet,**
**dass** die Tastschiene (30) mit einer in einer Führung (10, 11) in einer Ebene senkrecht zur Bewegung der Tragstäbe (7) verschiebbaren Kammleiste (31) versehen ist, wobei in der Kammleiste (31) den Tragstäben (7) zugeordnete Tastausnehmungen (32) angeordnet sind.

3. Vorrichtung nach Anspruch 2,
**dadurch gekennzeichnet,**
**dass** die Tastschiene (30) bzw. die Kammleiste (31) in der Führung (10, 11) mittels eines oder mehrerer Tragstäbe (7) verlagerbar ist.

4. Vorrichtung nach Anspruch 2 bis 3,
**dadurch gekennzeichnet,**
**dass** der Kammleiste (31) ein deren Bewegung in Richtung quer zur Bewegungsrichtung der Tragstäbe (7) begrenzender Anschlag (34) am Rahmen (6) zugeordnet ist.

5. Vorrichtung nach Anspruch 4,
**dadurch gekennzeichnet,**
**dass** der Kammleiste (31) eine diese in Richtung des Anschlags (34) belastende Feder (33) zugeordnet ist.

6. Vorrichtung nach Anspruch 2 bis 5,
**dadurch gekennzeichnet,**
**dass** einer oder mehrere Tragstäbe (7) an ihrem vorderen Ende mit seitlichen (41) und/oder oberen Funktionsschrägen (42) versehen sind, wobei die Funktionsschrägen (41, 42) der Tragstäbe (7) jeweils Tastausnehmungen (32) in der Kammleiste (31) zugeordnet sind.

7. Vorrichtung nach Anspruch 2 bis 6,
**dadurch gekennzeichnet,**
**dass** in der Tastschiene (30) wenigstens ein seitlicher Sensor vorgesehen ist, mittels dessen Verlagerungen der Kammleiste (31) quer zur Bewegungsrichtung der Tragstäbe (7) erfassbar sind.

8. Vorrichtung nach Anspruch 2 bis 6,
**dadurch gekennzeichnet,**
**dass** in der Tastschiene (30) ein seitlicher und/oder ein unterer Sensor vorgesehen sind, mittels derer Verlagerungen der Kammleiste (31) quer zur Bewegungsrichtung der Tragstäbe (7) erfassbar sind.

9. Vorrichtung nach Anspruch 7 oder 8,
**dadurch gekennzeichnet,**
**dass** mittels der Sensoren Steuersignale aus infolge des Eingriffs einer oder aller der Funktionsschrägen (41, 42) an der Kammleiste (31) resultierenden Bewegungen der Kammleiste (31) erzeugbar sind.

10. Vorrichtung nach Anspruch 2 bis 9,
**dadurch gekennzeichnet,**
**dass** die Tastschiene (30) so ausbildet ist, dass mittels der Kammleiste (31) und einem oder allen der Sensoren das Vorhandensein oder Nicht-Vorhandensein von Tragstäben (7) im Bereich jenseits der Vorderkante der Non-Stop-Einrichtung (3) in Richtung zum Bogenanleger (2) hin feststellbar ist.

11. Vorrichtung nach Anspruch 2 bis 10,
**dadurch gekennzeichnet,**
**dass** die Tastschiene (30) so ausbildet ist, dass mittels der Kammleiste (31) und der Sensoren eine Verlagerung der Tragstäbe (7) in vertikaler Richtung gegenüber der Non-Stop-Einrichtung (3) feststellbar ist.

## Claims

1. Apparatus for automatic stack change on a sheet-processing machine (1) having a sheet feeder (2) and a non-stop device (3), the non-stop device (3) having loadbearing rods (7) for supporting the residual stack remaining from the sheet stack (S) from time to time, and the residual stack being processed continuously by means of a separating device (4), it being possible for the loadbearing rods (7) to be driven independently of one another for the purpose of stack change in the non-stop device (3) and to be moved together into the stack region of the sheet feeder (2) and, offset from one another, to be moved out from there again, the loadbearing rods (7) being held in guide means, control means for monitoring the insertion movement and/or the removal movement of the loadbearing rods (7) being provided, the loadbearing rods (7) being assigned a common sensing rail (30) on a frame (6) of the non-stop device (3) in the region of the front end of the loadbearing rods (7), on which rail the loadbearing rods (7) can be laid at least during the insertion movement in the direction of the stack region or in the position inserted into the stack region, the sensing rail (30) being aligned transversely with respect to the alignment of the loadbearing rods (7) and being arranged so as to reach over all the loadbearing rods (7) in the frame (6) of the non-stop device (3), and at least one sensor for registering the position of the sensing rail (30) relative to the non-stop device (3) being provided,
**characterized in that** the sensing rail (30) can be displaced transversely with respect to the direction of motion of the loadbearing rods (7), in both the horizontal and the vertical direction, in accordance with the insertion and removal movement of the loadbearing rods (7).

2. Apparatus according to Claim 1, **characterized in that** the sensing rail (30) is provided with a comb strip (31) which can be displaced in a guide (10, 11) in a plane at right angles to the movement of the loadbearing rods (7), sensing recesses (32) assigned to the loadbearing rods (7) being arranged in the comb strip (31).

3. Apparatus according to Claim 2, **characterized in that** the sensing rail (30) or the comb strip (31) can be displaced in the guide (10, 11) by means of one or more loadbearing rods (7).

4. Apparatus according to Claims 2 to 3, **characterized in that** the comb strip (31) is assigned a stop (34) on the frame (6), which limits its movements in the direction transverse to the direction of motion of the loadbearing rods (7).

5. Apparatus according to Claim 4, **characterized in that** the comb strip (31) is assigned a spring (33) loading it in the direction of the stop (34).

6. Apparatus according to Claims 2 to 5, **characterized in that** one or more loadbearing rods (7) are provided at their front end with lateral (41) and/or upper functional bevels (42), the functional bevels (41, 42) of the loadbearing rods (7) each being assigned sensing recesses (32) in the comb strip (31).

7. Apparatus according to Claims 2 to 6, **characterized in that** at least one lateral sensor is provided in the sensing rail (30), by means of which displacements of the comb strip (31) transversely with respect to the direction of motion of the loadbearing rods (7) can be registered.

8. Apparatus according to Claims 2 to 6, **characterized in that** a lateral and/or a lower sensor is and/or are provided in the sensing rail (30), by means of which displacements of the comb strip (31) transversely with respect to the direction of motion of the loadbearing rods (7) can be registered.

9. Apparatus according to Claim 7 or 8, **characterized in that**, by means of the sensors, control signals can be generated from movements of the comb strip (31) resulting from the engagement of one or all of the functional bevels (41, 42) on the comb strip (31).

10. Apparatus according to Claims 2 to 9, **characterized in that** the sensing rail (30) is formed in such a way that, by means of the comb strip (31) and one or all of the sensors, the presence or absence of loadbearing rods (7) in the region of the other side of the front edge of the non-stop device (3) in the direction of the sheet feeder (2) can be detected.

11. Apparatus according to Claims 2 to 10, **characterized in that** the sensing rail (30) is formed in such a way that, by means of the comb strip (31) and the sensors, a displacement of the loadbearing rods (7) in the vertical direction with respect to the non-stop device (3) can be detected.

## Revendications

1. Dispositif pour le changement automatique de pile sur une machine (1) traitant les feuilles avec un margeur (2) et un dispositif (3) fonctionnant en continu, le dispositif (3) fonctionnant en continu présentant des tiges porteuses (7) pour porter temporairement une pile résiduelle restante d'une pile de feuilles (S) pendant que la pile résiduelle est traitée en continu au moyen d'un dispositif de démariage (4), les tiges porteuses (7) pouvant être entraînées indépendamment l'une de l'autre pour le changement de pile dans le dispositif (3) fonctionnant en continu et pouvant être déplacées ensemble dans la zone des piles du margeur (2) et pouvant être ré-extraites de là, décalées l'une par rapport à l'autre, les tiges porteuses (7) étant maintenues dans des moyens de guidage, des moyens de commande pour surveiller le mouvement d'insertion et/ou le mouvement de retrait des tiges porteuses (7) étant prévus, un rail palpeur commun (30) étant associé aux tiges porteuses (7) sur un cadre (6) du dispositif (3) fonctionnant en continu dans la zone de l'extrémité avant des tiges porteuses (7), rail sur lequel les tiges porteuses (7) peuvent être posées au moins pendant le mouvement d'insertion dans la direction de la zone des piles ou dans la position intercalée dans la zone des piles, le rail palpeur (30) étant orienté transversalement à l'orientation des tiges porteuses (7), et disposé en chevauchant toutes les tiges porteuses (7) dans le cadre (6) du dispositif fonctionnant en continu (3), et au moins un capteur pour détecter la position du rail palpeur (30) par rapport au dispositif fonctionnant en continu (3) étant prévu,
**caractérisé en ce que**
le rail palpeur (30) peut être déplacé aussi bien dans la direction horizontale que verticale, transversalement à la direction de déplacement des tiges porteuses (7) correspondant au mouvement d'insertion et de retrait des tiges porteuses (7).

2. Dispositif selon la revendication 1,
**caractérisé en ce que**
le rail palpeur (30) est muni d'une baguette en peigne (31), pouvant être déplacée dans un guide (10, 11) dans un plan perpendiculaire au déplacement des tiges porteuses (7), des creux de palpeur (32) associés aux tiges porteuses (7) étant disposés dans la baguette en peigne (31).

3. Dispositif selon la revendication 2,
**caractérisé en ce que**
le rail palpeur (30) ou la baguette en peigne (31) peut être montée dans le guide (10, 11) au moyen d'une ou plusieurs tiges porteuses (7).

4. Dispositif selon la revendication 2 à 3,
**caractérisé en ce que**,
à la baguette en peigne (31), est associée une butée (34) limitant son mouvement dans la direction transversale à la direction de déplacement des tiges porteuses (7) sur le cadre (6).

5. Dispositif selon la revendication 4,
**caractérisé en ce que**,
à la baguette en peigne (31), est associé un ressort (33) sollicitant cette dernière dans la direction de la butée (34).

6. Dispositif selon la revendication 2 à 5,
**caractérisé en ce que**,
une ou plusieurs tiges porteuses (7) sont munies de biseaux fonctionnels latéraux (41) et/ou supérieurs (42) au niveau de leur extrémité avant, les biseaux fonctionnels (41, 42) des tiges porteuses (7) étant respectivement associés aux creux de palpeur (32) dans la baguette en peigne (31).

7. Dispositif selon la revendication 2 à 6,
**caractérisé en ce que**,
au moins un capteur latéral est prévu dans le rail palpeur (30), au moyen duquel on peut détecter des déplacements de la baguette en peigne (31) transversalement à la direction de mouvement des tiges porteuses (7).

8. Dispositif selon la revendication 2 à 6,
**caractérisé en ce que**,
un capteur latéral et/ou un capteur inférieur sont prévus dans le rail palpeur (30) au moyen desquels on peut détecter des déplacements de la baguette en peigne (31), transversalement à la direction de mouvement des tiges porteuses (7).

9. Dispositif selon la revendication 7 ou 8,
**caractérisé en ce que**,
au moyen des capteurs, des signaux de commande peuvent être produits, lesquels résultent de mouvements de la baguette en peigne (31) à la suite du contact d'un ou de tous les biseaux fonctionnels (41, 42) avec la baguette en peigne (31).

10. Dispositif selon la revendication 2 à 9,
**caractérisé en ce que**,
le rail palpeur (30) est formé de telle façon à pouvoir déterminer au moyen de la baguette en peigne (31) et d'un ou de tous les capteurs, la présence ou l'absence de tiges porteuses (7) dans la zone au-delà de l'arête avant du dispositif fonctionnant en continu (3) en direction du margeur (2).

11. Dispositif selon la revendication 2 à 10,
**caractérisé en ce que**,
le rail palpeur (30) est formé de telle sorte à pouvoir déterminer au moyen de la baguette en peigne (31) et des capteurs, un déplacement des tiges porteuses (7) dans la direction verticale opposée au dispositif fonctionnant en continu (3).
